# EUROPÄISCHE PATENTSCHRIFT

(11) **EP 1 276 994 B1**
(45) Veröffentlichungstag und Bekanntmachung des Hinweises auf die Patenterteilung: **19.10.2005**
(21) Anmeldenummer: 01938021.1
(22) Anmeldetag: 15.03.2001
(51) Int. Cl.: F04D 17/06, F04D 29/28, F04D 29/30

(54) **LÜFTER INSBESONDERE ZUR BELÜFTUNG VON ELEKTRONISCHEN GERÄTEN**
BLOWER ESPECIALLY FOR VENTILATING ELECTRONIC DEVICES
VENTILATEUR, NOTAMMENT POUR LA VENTILATION DE SYSTEMES ELECTRONIQUES

(30) Priorität: 28.04.2000 DE 10020878
(43) Veröffentlichungstag der Anmeldung: 22.01.2003
(73) Patentinhaber: Verax Ventilatoren Gmbh, 78052 Villingen-Schwenningen (DE)
(72) Erfinder: MÄRLÄNDER, Thomas, 78727 Oberndorf (DE); HUONKER, Christof, 78050 Villingen-Schwenningen (DE); KIENZLER, Andreas, 78050 Villingen-Schwenningen (DE)
(74) Vertreter: Pfiz, Thomas
(86) Internationale Anmeldenummer: PCT/EP2001/002943
(87) Internationale Veröffentlichungsnummer: WO 2001/083994

(56) Entgegenhaltungen:
- DE-A- 3 128 654
- DE-A- 3 141 245
- DE-A- 4 127 134
- US-A- 4 132 912
- US-A- 4 371 313
- US-A- 5 007 801

## Beschreibung

Die Erfindung betrifft einen Lüfter insbesondere zur Belüftung bzw. Kühlung von elektronischen Geräten wie Personalcomputern.

Zu diesem Zweck werden üblicherweise flach gebaute Axiallüfter eingesetzt, welche einen zylindrischen Ringraum als Strömungskanal und schräg angestellte Schaufeln aufweisen. Die Strömung verläuft somit axial durch das Laufrad. Damit kann bei geringen Druckdifferenzen ein hoher Volumenstrom erzielt werden. Im Übergangsbereich zu höheren Druckdifferenzen treten jedoch Unstetigkeiten auf, die zu starken Verwirbelungen und damit einhergehend zu ungünstigem Geräuschverhalten führen.

Daneben sind Radiallüfter beispielsweise zum Einsatz in Haartrocknern bekannt, die unter Aufbau größerer Druckdifferenzen einen höheren Strömungswiderstand überwinden können. Solche Lüfter sind jedoch abgesehen von ihrem geringen Fördervolumen wegen der radialen bzw. tangentialen Luftführung für den Einbau in PC-Gehäuse eher ungeeignet. Weiter bekannt sind Mischformen insbesondere als sogenannte Halbaxial-Lüfter, die eine diagonale Strömungskomponente bei sich bereichsweise überdeckenden, schräg angestellten Schaufeln aufweisen. Auch solche Lüfter weisen bei Computerapplikationen Geräuschnachteile auf.

Ein Lüfter mit den Merkmalen des Oberbegriffs von Anspruch 1 ist z.B. aus der DE 41 27 134 bekannt.

Ausgehend hiervon liegt der Erfindung die Aufgabe zugrunde, einen Lüfter anzugeben, der die zuvor genannten Nachteile vermeidet und bei geringer Geräuschentwicklung einen hohen Wirkungsgrad im Hinblick auf eine effiziente Belüftung und Kühlung erreicht. Daneben soll die Bauform für den Einbau in Computergehäuse gut geeignet und auf die typischen Systemkennlinien abgestimmt sein.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die Erfindung geht von dem Gedanken aus, einen Lüfter mit diagonal durchströmtem Radialrad einzusetzen, um einen breiten günstigen Arbeitsbereich zu erreichen. Dementsprechend wird erfindungsgemäß ein Lüfter mit folgenden Merkmalen vorgeschlagen:
- einem einen Strömungskanal außenseitig durch eine Leitfläche begrenzenden Lüftergehäuse,
- einem in dem Lüftergehäuse um eine Drehachse drehbar gelagerten, mit seiner konzentrisch zu der Leitfläche angeordneten Nabe den Strömungskanal innenseitig begrenzenden Laufrad,
- einem in der Nabe angeordneten Drehantrieb für das Laufrad,
- die über den Umfang der Nabe vorzugsweise ungleichmäßig verteilten Schaufeln des Laufrads liegen in parallel zur Drehachse verlaufenden, entgegen der Drehrichtung rückwärts gekrümmten Zylinderflächen,
- die Leitfläche und die Nabe sind im Schaufelbereich zwischen Schaufeleintrittskante und Schaufelaustrittskante in Durchströmrichtung gesehen konisch oder schwach gekrümmt sich erweiternd ausgebildet, wobei die lichte Durchströmfläche des Strömungskanals konstant bleibt oder sich verringert.

Damit wird bei kompakter axialer Bauform ein radiales Arbeitsprinzip erreicht. Gegenüber Axiallüftern wird die Ausblasrichtung nur geringfügig verändert, während bei vergleichbarem Volumenstrom eine deutliche Druckerhöhung erreicht wird. Die besondere Führung des Strömungskanals diagonal durch das Laufrad führt zu einer stetigen Drosselkurve und ermöglicht damit eine Optimierung des Arbeitspunktes über einen weiten Bereich. Insbesondere treten aufgrund der geringen Umfangsgeschwindigkeitsunterschiede geräuscherzeugende Störungen der Strömung bzw. ein Strömungsabriß erst bei hohen Drücken im oberen Bereich der Drosselkurve ein. Die Systemkennlinien von PC's liegen üblicherweise nicht in diesem Bereich. In diesem Sinne wirkt sich auch der längere Strömungsweg positiv aus.

Um den Strömungsquerschnitt etwa konstant zu halten, sollte die Leitfläche im Schaufelbereich axial steiler als die Nabe verlaufen. Dabei ist es weiter von Vorteil, wenn die Leitfläche im Schaufelbereich im wesentlichen die Form eines Kegelstumpfes mit einem Kegelwinkel zwischen 20° und 60°, vorzugsweise 40° aufweist, und wenn die Nabe im Schaufelbereich im wesentlichen die Form eines Kegelstumpfes mit einem Kegelwinkel zwischen 80° und 110°, vorzugsweise 95° aufweist.

Zur weiteren Reduzierung der Geräuschentwicklung ist es von Vorteil, wenn die Nabe zumindest in ihrem Scheitelbereich parabolisch ausgebildet ist. Günstig ist es auch, wenn die Eintrittspartie der Leitfläche über einen Einlaufradius nach außen abgerundet ist.

Vorteilhafterweise besitzen die Ein- und Austrittsöffnung des Strömungskanals eine gegenseitige radiale Überdeckung.

Gemäß einer weiteren besonders vorteilhaften Ausgestaltung der Erfindung sind die Schaufelaustrittskante zum Schaufelende hin gegenüber der Ebene der Austrittsöffnung des Strömungskanals unter einem spitzen Anstellwinkel entgegen der Durchströmrichtung angestellt. Dabei sollte gewährleistet sein, daß der Anstellwinkel zwischen 10° und 20°, vorzugsweise 15° beträgt. Damit wird erreicht, daß abströmseitige Verwirbelungen und entsprechend auch die Geräuschentwicklung minimiert werden.

Eine weitere Verbesserung wird dadurch erzielt, daß die freien Schaufelendkanten unter Freihaltung eines Toleranzspalts entlang der Leitfläche verlaufen.

Zur Erhöhung des Einlaßquerschnitts zwischen den Schaufeln ist es vorteilhaft, wenn die Schaufeleintrittskanten sich axial über die Nabe hinaus zu der Eintrittsöffnung hin erstrecken.

Eine weitere aerodynamisch günstige Ausführung sieht vor, daß die Schaufeleintrittskante einen Rundungsradius von 1% bis 4% sowie eine Profildicke von 2% bis 8% der Länge der freien Schaufelendkante aufweist.

Zum Drehantrieb des Laufrads wird vorteilhafterweise ein als Außenläufer ausgebildeter, in einer Ausnehmung der Nabe angeordneter Elektromotor eingesetzt.

Im folgenden wird die Erfindung anhand eines in der Zeichnung in schematischer Weise dargestellten Ausführungsbeispiels näher erläutert. Es zeigen
- Fig. 1: einen Lüfter für PC-Geräte in einströmseitiger Draufsicht;
- Fig. 2: den Lüfter nach Fig. 1 mit vereinfacht konturiert dargestellter Beschaufelung im Axialschnitt.

Der in der Zeichnung dargestellte Lüfter besteht im wesentlichen aus einem Gehäuse 10, einem darin um eine Drehachse 12 drehbar gelagerten, eine Nabe 14 sowie daran angeformte Schaufeln 16 aufweisenden Laufrad 18 und einem Drehantrieb 20 für das Laufrad 18.

Das Gehäuse 10 umfaßt mit einem Innenmantel als Leitfläche 22 einen Strömungskanal 24 an dessen Außenseite, während die konzentrisch zu der Leitfläche 16 angeordnete Nabe 14 den Strömungskanal 24 innenseitig begrenzt.

Wie aus Fig. 2 ersichtlich, weist die Leitfläche 22 mit Ausnahme ihrer Eintrittspartie 26 die Form eines sich in Durchströmrichtung - in Fig. 2 nach unten - erweiternden Kegelstumpfes auf, wobei der Kegelwinkel etwa 40° beträgt. Die Eintrittspartie 26 ist unter Begrenzung der Eintrittsöffnung 28 des Strömungskanals 24 über einen Einlaufradius nach außen abgerundet ist. Dieser Radius sollte möglichst groß gehalten werden, um das Entstehen von eintrittsseitigen Turbulenzen zu vermeiden. Grundsätzlich ist es auch möglich, daß die Leitfläche als abgestumpftes Rotationsparaboloid schwach gekrümmt ist.

Die Nabe 14 ist im Fußbereich 30 der Schaufeln 16 kegelstumpfförmig ausgebildet, wobei der Kegelwinkel in der gezeigten Ausführungsform 95° beträgt. In ihrem der Eintrittsöffnung 28 zugewandten Scheitelbereich 32 ist die Nabe 14 parabolisch geformt, um Turbulenzen zu vermeiden. Denkbar ist es auch, daß die Nabe 14 insgesamt die Form eines Paraboloids aufweist, gegebenenfalls mit abgerundeter Abströmkante. In jedem Fall sollte gewährleistet sein, daß die Leitfläche 22 im Schaufelbereich, also zwischen der Schaufeleintrittskante 34 und der Schaufelaustrittskante 36 eine größere Steigung in Richtung der Drehachse 12 aufweist als die Nabe 14, so daß der Mitteldurchmesser des dort kreisringförmigen Strömungskanals 24 bei konstanter oder geringfügig abnehmender lichter Durchströmfläche sich stetig erweitert. Dabei besteht zwischen Eintrittsöffnung 28 und Austrittsöffnung 38 des Strömungskanals 24 eine radiale Überdeckung, so daß ein Ringbereich 40 axial durchgängig offen ist.

Die Schaufeln 16 sind zur Vermeidung von Resonanzen über den Umfang der Nabe 14 asymmetrisch verteilt und liegen als reine Radialschaufeln in parallel zur Drehachse 12 verlaufenden, entgegen der Drehrichtung (Gegenuhrzeigersinn in Fig. 1) rückwärts gekrümmten Zylinderflächen.

Die Schaufeleintrittskanten 34 erstrecken sich axial über den Scheitelbereich 32 der Nabe 14 hinaus zu der Eintrittsöffnung 28 und besitzen einen Rundungsradius von 1% bis 4% sowie eine Profildicke von 2% bis 8% der Länge der freien Schaufelendkanten 42, welche unter Freihaltung eines Toleranzspalts entlang der Leitfläche 22 verlaufen. Zur Geräuschminderung sind die Schaufelaustrittskanten 36 zum Schaufelende hin gegenüber der Ebene der Austrittsöffnung 38 unter einem spitzen Anstellwinkel entgegen der Durchströmrichtung angestellt, wobei der Anstellwinkel in der gezeigten Ausführungsform etwa 15° beträgt.

Das gesamte Lüfterrad 18 ist vorzugsweise als einstückiges Spritzgußformteil aus Kunststoff hergestellt. Dabei ist es hinsichtlich der Entformung günstig, daß die Schaufeln 16 in Drehrichtung nicht überlappen.

Der Drehantrieb 20 ist durch einen als Außenläufer ausgebildeten Elektromotor gebildet, welcher in einer zylindrischen Ausnehmung 44 der Nabe 14 angeordnet ist. Der Rotor 46 ist dabei fest mit der Nabe 14 verbunden, während über Wälzlager 48 auf der Rotorwelle 50 sitzende Stator 52 mittels Ringflansch 54 und davon radial abstehenden Rahmenstegen 56 austrittsseitig gehäusefest befestigt ist.

Zusammenfassend ist folgendes festzuhalten: Die Erfindung betrifft einen Lüfter insbesondere für Personalcomputer, bei dem zur Geräuschminimierung folgende Merkmalskombination vorgeschlagen wird:
- einem einen Strömungskanal (24) außenseitig durch eine Leitfläche (22) begrenzenden Lüftergehäuse (10),
- einem in dem Lüftergehäuse (10) um eine Drehachse (12) drehbar gelagerten, mit seiner Nabe (14) den Strömungskanal (24) innenseitig begrenzenden Laufrad (18),
- einem in der Nabe (14) angeordneten Drehantrieb (20) für das Laufrad (18),
- die über den Umfang der Nabe (14) asymmetrisch verteilten Schaufeln (16) des Laufrads (18) sind als Radialschaufeln ausgebildet,
- die Leitfläche 22 und die Nabe 14 sind im Schaufelbereich zwischen Schaufeleintrittskante 34 und Schaufelaustrittskante 36 in Durchströmrichtung gesehen konisch oder schwach gekrümmt sich erweiternd ausgebildet, wobei die lichte Durchströmfläche des Strömungskanals 24 konstant bleibt oder sich verringert.

## Patentansprüche

1. Lüfter insbesondere zur Belüftung von elektronischen Geräten wie Personalcomputern mit folgenden Merkmalen:
a) einem einen Strömungskanal (24) außenseitig durch eine Leitfläche (22) begrenzenden Lüftergehäuse (10),
b) einem in dem Lüftergehäuse (10) um eine Drehachse (12) drehbar gelagerten, mit seiner konzentrisch zu der Leitfläche (22) angeordneten mit Schaufeln (16) versehenen Nabe (14) den Strömungskanal (24) innenseitig begrenzenden Laufrad (18),
c) einem in der Nabe (14) angeordneten Drehantrieb (20) für das Laufrad (18),
d) die Leitfläche (22) und die Nabe (14) sind im Schaufelbereich zwischen Schaufeleintrittskante (34) und Schaufelaustrittskante (36) in Durchströmrichtung gesehen konisch oder schwach gekrümmt sich erweiternd ausgebildet, wobei die lichte Durchströmfläche des Strömungskanals (24) konstant bleibt oder sich verringert,
**dadurch gekennzeichnet, dass** die über den Umfang der Nabe (14) vorzugsweise ungleichmäßig verteilten Schaufeln (16) des Laufrads (18) in parallel zur Drehachse (12) verlaufenden, entgegen der Drehrichtung rückwärts gekrümmten Zylinderflächen liegen.

2. Lüfter nach Anspruch 1, **dadurch gekennzeichnet, daß** die Leitfläche (22) im Schaufelbereich axial steiler als die Nabe (14) verläuft.

3. Lüfter nach Anspruch 1 oder 2, **dadurch gekennzeichnet, daß** die Leitfläche (22) im Schaufelbereich im wesentlichen die Form eines Kegelstumpfes mit einem Kegelwinkel zwischen 20° und 60°, vorzugsweise 40° aufweist.

4. Lüfter nach einem der Ansprüche 1 bis 3, **dadurch gekennzeichnet, daß** die Nabe (14) im Schaufelbereich im wesentlichen die Form eines Kegelstumpfes mit einem Kegelwinkel zwischen 80° und 110°, vorzugsweise 95° aufweist.

5. Lüfter nach einem der Ansprüche 1 bis 4, **dadurch gekennzeichnet, daß** die Nabe (14) zumindest in ihrem Scheitelbereich (32) parabolisch ausgebildet ist.

6. Lüfter nach einem der Ansprüche 1 bis 5, **dadurch gekennzeichnet, daß** die Eintrittspartie (26) der Leitfläche (22) über einen Einlaufradius nach außen abgerundet ist.

7. Lüfter nach einem der Ansprüche 1 bis 6, **dadurch gekennzeichnet, daß** die Ein- und Austrittsöffnung (28,38) des Strömungskanals (24) eine gegenseitige radiale Überdeckung (40) besitzen.

8. Lüfter nach einem der Ansprüche 1 bis 7, **dadurch gekennzeichnet, daß** die Schaufelaustrittskanten (36) zum Schaufelende hin gegenüber der Ebene der Austrittsöffnung (38) des Strömungskanals (24) unter einem spitzen Anstellwinkel entgegen der Durchströmrichtung angestellt sind.

9. Lüfter nach Anspruch 8, **dadurch gekennzeichnet, daß** der Anstellwinkel zwischen 10° und 20°, vorzugsweise 15° beträgt.

10. Lüfter nach einem der Ansprüche 1 bis 9, **dadurch gekennzeichnet, daß** die freien Schaufelendkanten (42) unter Freihaltung eines Toleranzspalts entlang der Leitfläche (22) verlaufen.

11. Lüfter nach einem der Ansprüche 1 bis 10, **dadurch gekennzeichnet, daß** die Schaufeleintrittskanten (34) sich axial über die Nabe (14) hinaus zu der Eintrittsöffnung (28) hin erstrecken.

12. Lüfter nach einem der Ansprüche 1 bis 11, **dadurch gekennzeichnet, daß** die Schaufeleintrittskanten (34) einen Rundungsradius von 1 % bis 4% sowie eine Profildicke von 2% bis 8% der Länge der freien Schaufelendkanten (42) aufweisen.

13. Lüfter nach einem der Ansprüche 1 bis 3, **dadurch gekennzeichnet, daß** der Drehantrieb (20) durch einen als Außenläufer ausgebildeten, in einer Ausnehmung (44) der Nabe (14) angeordneten Elektromotor gebildet ist.

## Claims

1. Blower in particular for ventilating of electronic devices such as personal computers, including:
a) a blower housing (10) including a guide surface (22) that defines the exterior limits of a flow channel (24);
b) an impeller (18) that is mounted in the blower housing (10) so as to be rotatable about an axis of rotation (12) and having a hub (14) provided with blades (16) that is arranged concentrically to the guide surface (22) and defines the interior limits of the flow channel (24);
c) a rotary drive (20) for the impeller (18) which is disposed within the hub (14);
d) the guide surface (22) and the hub (14), in the blade zone between the blade entry edge (34) and the blade exit edge (36), when looked at in the direction of flow, have a conical or slightly curved and widening shape, and the area of cross-section of flow along the flow channel (24) remains constant or is reduced,
thereby **characterized**, that the blades (16) of the impeller (18) are arranged preferably asymmetrically over the circumference of the hub (14) and lie in cylindrical surfaces extending parallel to the axis of rotation (12) and curved backwards against the direction of rotation.

2. Blower according to claim 1, thereby **characterized**, that the guide surface (22) in the blade zone is axially steeper than the hub (14).

3. Blower according to claim 1 or 2, thereby **characterized**, that the guide surface (22) in the blade zone is generally in the shape of a truncated cone with a cone angle of between 20° and 60°, preferably 40°.

4. Blower according to one of claims 1 to 3, thereby **characterized**, that the hub (14) in the blade zone is generally in the shape of a truncated cone with a cone angle of between 80° and 110°, preferably 95°.

5. Blower according to one of claims 1 to 4, thereby **characterized**, that the hub (14) is parabolic shaped, at least in the crown area (32).

6. Blower according to one of claims 1 to 5, thereby **characterized**, that the entry segment (26) of the guide surface (22) is curved along an entry radius.

7. Blower according to one of claims 1 to 6, thereby **characterized**, that the inlet and exit openings (28, 38) of the flow channel (24) have a mutual radial overlap.

8. Blower according to one of claims 1 to 7, thereby **characterized**, that the blade exit edges (36) in direction to the blade end form an acute angle relative to the plane of the exit opening (38) of the flow channel (24) against the flow-through direction.

9. Blower according to claim 8, thereby **characterized**, that the acute angle is between 10° and 20°, preferably 15°.

10. Blower according to one of claims 1 to 9, thereby **characterized**, that the free blade end edges (42) extend adjacent the guide surface (22) with a gap to allow for tolerances.

11. Blower according to one of claims 1 to 10, thereby **characterized**, that the blade entry edges (34) project axially ahead of the hub (14) in the direction of the entry opening (28).

12. Blower according to one of claims 1 to 11, thereby **characterized**, that the blade entry edges (34) exhibit a radius of curvature of 1% to 4% as well as a profile thickness of 2% to 8% of the length of the free blade end edges (42).

13. Blower according to one of claims 1 to 3, thereby **characterized**, that rotational drive (20) is an electric motor with outer rotor disposed in a recess (44) of the hub (14).

## Revendications

1. Ventilateur, en particulier pour la ventilation de systèmes électroniques comme des ordinateurs personnels, présentant les caractéristiques suivantes :
a) un boîtier de ventilateur (10) limitant extérieurement un canal d'écoulement (24) par une surface de guidage (22),
b) une roue (18) mobile autour d'un axe de rotation (12) avec son moyeu (14) pourvu d'ailettes (16) disposé concentriquement à la surface de guidage (22), limitant intérieurement le canal d'écoulement (24),
c) un entraînement rotatif (20) pour la roue (18) disposé dans le moyeu (14),
d) au niveau des ailettes, entre le bord d'attaque d'ailette (34) et le bord de fuite d'ailette (36), la surface de guidage (22) et le moyeu (14) sont de forme conique ou évasée avec une légère courbure vu dans le sens de l'écoulement, la surface de passage du canal d'écoulement (24) restant constante ou se réduisant,
**caractérisé par le fait que** les ailettes (16) de la roue (18), de préférence réparties de manière irrégulière sur le pourtour du moyeu (14), se trouvent dans des surfaces cylindriques parallèles à l'axe de rotation (12), courbées vers l'arrière en sens inverse du sens de rotation.

2. Ventilateur selon la revendication 1, **caractérisé par le fait que** la surface de guidage (22) présente au niveau des ailettes une pente plus raide en direction axiale que le moyeu (14).

3. Ventilateur selon la revendication 1 ou 2, **caractérisé par le fait que** la surface de guidage (22) présente au niveau des ailettes essentiellement la forme d'un tronc de cône avec un angle de cône compris entre 20° et 60°, de préférence égal à 40°.

4. Ventilateur selon l'une des revendications 1 à 3, **caractérisé par le fait que** le moyeu (14) présente au niveau des ailettes essentiellement la forme d'un tronc de cône avec un angle de cône compris entre 80° et 110°, de préférence égal à 95°.

5. Ventilateur selon l'une des revendications 1 à 4, **caractérisé par le fait que** le moyeu (14) est de forme parabolique au moins à son sommet (32).

6. Ventilateur selon l'une des revendications 1 à 5, **caractérisé par le fait que** la partie d'attaque (26) de la surface de guidage (22) est arrondie vers l'extérieur par l'intermédiaire d'un rayon d'entrée.

7. Ventilateur selon l'une des revendications 1 à 6, **caractérisé par le fait que** les ouvertures d'entrée et de sortie (28, 38) du canal d'écoulement (24) possèdent un recouvrement radial mutuel (40).

8. Ventilateur selon l'une des revendications 1 à 7, **caractérisé par le fait que** les bords de fuite d'ailette (36), en direction de l'extrémité d'ailette, sont disposés suivant un angle d'incidence aigu en sens inverse du sens d'écoulement par rapport au plan de l'ouverture de sortie (38) du canal d'écoulement (24).

9. Ventilateur selon la revendication 8, **caractérisé par le fait que** l'angle d'incidence est compris entre 10° et 20°, de préférence égal à 15°.

10. Ventilateur selon l'une des revendications 1 à 9, **caractérisé par le fait que** les bords d'extrémité d'ailette libres (42) s'étendent en maintenant une fente de tolérance le long de la surface de guidage (22).

11. Ventilateur selon l'une des revendications 1 à 10, **caractérisé par le fait que** les bords d'attaque d'ailette (34) s'étendent axialement au-delà du moyeu (14) vers l'ouverture d'entrée (28).

12. Ventilateur selon l'une des revendications 1 à 11, **caractérisé par le fait que** les bords d'attaque d'ailette (34) présentent un rayon d'arrondi de 1 % à 4 % ainsi qu'une épaisseur de profil de 2 % à 8 % de la longueur des bords d'extrémité d'ailette libres (42).

13. Ventilateur selon l'une des revendications 1 à 3, **caractérisé par le fait que** l'entraînement rotatif (20) est formé d'un moteur électrique de type à induit extérieur disposé dans un évidement (44) du moyeu (14).
